# EUROPÄISCHE PATENTSCHRIFT

(11) **EP 2 849 603 B1**
(45) Veröffentlichungstag und Bekanntmachung des Hinweises auf die Patenterteilung: **23.05.2018**
(21) Anmeldenummer: 13717039.5
(22) Anmeldetag: 18.04.2013
(51) Int. Cl.: A45B 9/02, A63C 11/22

(54) **STOCKGRIFF MIT GEFÜHRTER SCHLAUFE**
POLE GRIP HAVING A GUIDED LOOP
POIGNÉE DE BÂTON DOTÉE D'UNE BOUCLE GUIDÉE

(30) Priorität: 18.05.2012 CH 703122012
(43) Veröffentlichungstag der Anmeldung: 25.03.2015
(73) Patentinhaber: Lekisport AG, 6340 Baar (CH)
(72) Erfinder: LENHART, Klaus, 73275 Ohmden (DE); HEIM, Eberhard, 72669 Unterensingen (DE); KREIS, Vladimir, 73230 Kirchheim (DE)
(74) Vertreter: Bremi, Tobias Hans
(86) Internationale Anmeldenummer: PCT/EP2013/058040
(87) Internationale Veröffentlichungsnummer: WO 2013/171016

(56) Entgegenhaltungen:
- WO-A1-95/13848
- WO-A1-2006/066423
- US-A- 5 516 150

## Beschreibung

### TECHNISCHES GEBIET

Die vorliegende Erfindung betrifft einen Stockgriff, insbesondere für Gehstöcke, Trekkingstöcke, Alpinskistöcke, Langlaufstöcke, Nordic-Walking-Stöcke. Der Stockgriff verfügt über einen Griffkörper mit einer hakenartigen Vorrichtung zur Befestigung einer Handhaltevorrichtung insbesondere in Form einer Handschlaufe oder eines Handschuhs. Weiterhin betrifft die vorliegende Erfindung eine Handhaltevorrichtung, welche mit einem solchen Stockgriff optimal kooperiert.

### STAND DER TECHNIK

Bei einer derartigen Vorrichtung, welche beispielsweise aus der US 5,516,150 bekannt ist, ist am Stockgriff ein Haken vorgesehen, und am zugehörigen Handschuh ist im Bereich zwischen Daumen und Zeigefinger eine starre und aus einem Metallbogen gebildete bügelförmige Vorrichtung vorgesehen. Der Bügel wird mit seinem langen Schenkel in einen schmalen Schlitz des Hakens eingeführt, und über die hakenartige Vorrichtung wird der Bügel und damit der Handschuh am Stockgriff fixiert.

Dabei ist im Haken unten eine leichte Erweiterung des Schlitzes vorgesehen, was dazu führt, dass der Bügel beim Einfahren in den Haken zunächst die beiden Schenkel des Hakens leicht auseinander presst und dass die Schenkel erst dann, wenn der Bügel in die Erweiterung geschoben wurde, wieder in die ursprüngliche Position zurückfinden.

Es wird somit eine elastische Deformation der hakenartigen Vorrichtung dazu verwendet, eine leichte Fixierung des Bügels im Haken zu gewährleisten, und ein einfaches Herausrutschen des Bügels aus dem Haken zu vermeiden.

Problematisch an solchen Vorrichtungen ist unter anderem die Tatsache, dass wiederholte Deformationen von derartigen Bauteilen, welche üblicherweise aus Kunststoff oder Metall geformt sind, aufgrund von Ermüdungserscheinungen unerwünscht sind.

Weiterhin ergibt sich insbesondere das Problem, dass das elastische Deformationsverhalten von Materialien stark temperaturabhängig ist. Somit ist auch die Fixierwirkung, welche durch die Deformation erhalten wird, weder einstellbar noch konstant für unterschiedliche Temperaturen.

Dies ist insbesondere im sportlichen Bereich absolut inakzeptabel, da sehr grosse Temperaturunterschiede einerseits durch unterschiedliche Wetterbedingungen und andererseits durch die Erwärmung bei der Benutzung unvermeidlich sind.

Aus der WO 2006/066423 ist ein Stockgriff bekannt mit einem Griffkörper und mit einer hakenartigen Vorrichtung zur Befestigung einer Handhaltevorrichtung insbesondere in Form einer Handschlaufe oder eines Handschuhs. Dabei sind im Bereich der hakenartigen Vorrichtung Einrastmittel derart angeordnet, dass eine von oben in die hakenartige Vorrichtung eingeschobene, schlaufen-, ring- oder ösenförmige Vorrichtung, welche an der Handhaltevorrichtung vorgesehen ist, selbsteinrastend in der hakenartigen Vorrichtung in Form eines Rastdoms fixiert wird. Dieser selbsteinrastende Mechanismus erleichtert die Handhabung und kann mit einer Sicherheitsauslösung bei starker Belastung zur Öffnungsrichtung der hakenartigen Vorrichtung kombiniert werden. Es erweist sich aber bei gewissen Anwendungen als problematisch, dass die schlaufen-, ring- oder ösenförmige Vorrichtung um den Rastdorn verdreht werden kann und damit die Richtungskontrolle im Gebrauch negativ beeinflusst werden kann. Eine entsprechende Handhaltevorrichtung, die für einen solchen Stockgriff geeignet ist, ist aus der WO 2006/066424 bekannt.

### DARSTELLUNG DER ERFINDUNG

Hier greift die vorliegende Erfindung ein und löst die Probleme des Standes der Technik durch einen Stockgriff nach Anspruch 1 respektive eine zugehörige Handschlaufe oder einen zugehörigen Handschuh nach Anspruch 9 respektive eine Kombination dieser beiden Elemente gemäss Anspruch 14.

Konkret geht es darum, einen Stockgriff, insbesondere für Gehstöcke, Trekkingstöcke, Alpinskistöcke, Langlaufstöcke, Nordic-Walking-Stöcke, mit einem Griffkörper und mit einer hakenartigen Vorrichtung zur Befestigung einer Handhaltevorrichtung insbesondere in Form einer Handschlaufe oder eines Handschuhs vorzuschlagen, wobei im Bereich der hakenartigen Vorrichtung verschiebliche oder verdrehbare Einrastmittel derart angeordnet sind, dass eine im Wesentlichen von oben in die hakenartige Vorrichtung (Rastdorn) eingeschobene, schlaufen-, ring- oder ösenförmige Vorrichtung, welche an der Handhaltevorrichtung vorgesehen ist, selbsteinrastend in der hakenartigen Vorrichtung fixiert wird. Die Problematik der Verdrehbarkeit der Vorrichtung um die hakenartige Vorrichtung wird dabei gelöst, indem an der hakenartigen Vorrichtung Mittel vorgesehen sind, welche ein Verdrehen einer an der hakenartigen Vorrichtung befestigten schlaufen-, ring- oder ösenförmigen Vorrichtung um die Längsachse der hakenartigen Vorrichtung durch Formschluss verhindern. Es handelt sich konkret um eine Verbesserung einer Konstruktion, wie sie aus der WO 2006/066423 bekannt ist. Es kann sich gemäss der Erfindung bei diesen Mitteln um Mittel in Form einer sich entlang der Längsachse erstreckenden Nut in der hakenartigen Vorrichtung handeln, die dann mit einer entsprechenden Rippe an der Handhaltevorrichtung durch Formschluss wechselwirkt.

Alternativ oder aber auch zusätzlich und gemäss der Erfindung kann es sich bei diesen Mitteln um Mittel in Form einer sich entlang der Längsachse erstreckenden Rippe auf der hakenartigen Vorrichtung handeln, die dann mit einer entsprechenden Nut in der Handhaltevorrichtung durch Formschluss wechselwirkt. Gemäss einer bevorzugten Ausführungsform ist ein derartiger Stockgriff dadurch gekennzeichnet, dass die Mittel in Form einer sich entlang der Längsachse erstreckenden Nut in der hakenartigen Vorrichtung ausgebildet sind, und dass die Nut in der dem Griffkörper abgewandten rückseitigen Oberfläche der hakenartigen Vorrichtung vorgesehen ist und sich von der oberseitigen Spitze der hakenartigen Vorrichtung, wo die Nut offen ausgestaltet ist, über die gesamte Länge der hakenartigen Vorrichtung nach unten erstreckt, und am unteren Ende durch eine Nutbegrenzung geschlossen ist.

Die Nut oberhalb jenes Bereichs, in welchem eine in die hakenartige Vorrichtung eingeschobene, schlaufen-, ring- oder ösenförmige Vorrichtung in einem Schlitz zwischen der hakenartigen Vorrichtung und dem Griffkopf gefangen ist, ist dabei nicht nur für die Einführungsphase wichtig, sondern auch beim Gebrauch. Ist nämlich an der Handhaltevorrichtung wie bevorzugt oberhalb der Vorrichtung eine entsprechende Rippe angeordnet, so greift diese bei einer Schwenkbewegung des Griffes aus der Hand hinaus in diese Nut hinein und stabilisiert in dieser Schwenkphase ebenfalls formschlüssig vor einer Verdrehung von Handschlaufe relativ zum Stockgriff. So ist über den gesamten Bewegungsbereich im Rahmen der bestimmungsgemässen Verwendung eine Stabilisierung gewährleistet.

Dabei ist gemäss einer weiteren bevorzugten Ausführungsform diese Nutbegrenzung in Bezug auf den Griffkopf unterhalb jenes Bereichs, in welchem eine in die hakenartige Vorrichtung eingeschobene, schlaufen-, ring- oder ösenförmige Vorrichtung in einem Schlitz zwischen der hakenartigen Vorrichtung und dem Griffkopf gefangen ist, angeordnet. Dies bedeutet, dass bei eingeschobener schlaufen-, ring- oder ösenförmiger Vorrichtung die entsprechende Stabilisierung auch unterhalb dieser Vorrichtung gewährleistet ist, was insbesondere dann, wenn die Hand den Stockgriff umgreift, wichtig ist.

Eine weitere bevorzugte Ausführungsform ist dadurch gekennzeichnet, dass die Nut über Ihre Länge eine im Wesentlichen konstante Breite b quer zur Längsachse der hakenartigen Vorrichtung aufweist und am oberen Ende vorzugsweise einen sich nach oben erweiternden Bereich aufweist.

Eine weitere bevorzugte Ausführungsform ist dadurch gekennzeichnet, dass die Nut im Bereich der Nutbegrenzung im Nutboden eine Vertiefung aufweist, vorzugsweise in Form eines kreisförmigen oder polygonalen Sackloches. Diese Vertiefung ist vorzugsweise unterhalb jenes Bereichs, in welchem eine in die hakenartige Vorrichtung eingeschobene, schlaufen-, ring- oder ösenförmige Vorrichtung in einem Schlitz zwischen der hakenartigen Vorrichtung und dem Griffkopf gefangen ist, angeordnet, und dient der besonders guten Stabilisierung in jener Phase, wo die Hand den Stockgriff umgreift. Zu diesem Zweck ist dann an der Handhaltevorrichtung unterhalb der Vorrichtung ein spezifischer Führungszapfen vorgesehen, wie dies weiter unten erläutert werden wird. Weiterhin bevorzugt kann die Nut als U-förmige Nut ausgebildet sein mit parallel zueinander stehenden Flanken und senkrecht dazu angeordnetem Nutboden, oder mit leicht zum Nutboden hin zusammenlaufenden Flanken, wobei vorzugsweise die Tiefe t der Nut bis zum Nutboden im Bereich von 0.5-4 mm, insbesondere bevorzugt im Bereich von 0.75-1.5 mm ist.

Die Breite b der Nut liegt bevorzugtermassen im Bereich von 0.1 - 0.75 mal der Breite B der hakenartigen Vorrichtung auf deren halber Höhe zwischen Spitze und Bereich für in die hakenartige Vorrichtung eingeschobene, schlaufen-, ring- oder ösenförmige Vorrichtung, wobei vorzugsweise die Breite b 0.25-0.5 mal dieser Breite B der hakenartigen Vorrichtung entspricht. Insbesondere bevorzugt liegt die Breite b im Bereich von 0.2-0.7 cm, ganz besonders bevorzugt im Bereich von 0.3-0.7 cm.

Die Länge der hakenartigen Vorrichtung gemessen von deren dem Griffkopf zugewandten Spitze bis zum Bereich, in welchem eine in die hakenartige Vorrichtung eingeschobene, schlaufen-, ring- oder ösenförmige Vorrichtung in einem Schlitz zwischen der hakenartigen Vorrichtung und dem Griffkopf gefangen ist, liegt weiterhin bevorzugtermassen im Bereich von 2-4.5 cm, insbesondere bevorzugt im Bereich von 3-4 cm.

Weiterhin bevorzugtermassen liegt die Breite B der hakenartigen Vorrichtung im Bereich von 1-1.5 cm, und insbesondere bevorzugtermassen verjüngt sich diese zur Spitze über eine Länge von 1.5-2 cm in gerundeter Form.

Zudem ist die Querschnittsfläche der hakenartigen Vorrichtung bevorzugtermassen oval oder linsenförmig ausgebildet mit der langen Achse quer zum Stockgriff und zur bestimmungsgemässen Laufrichtung, wobei die kurze Achse ausser im spitzenseitigen Verjüngungsbereich eine Länge im Bereich von 0.3-1.5 cm, vorzugsweise im Bereich von 0.5-1 cm aufweist.

Wie bereits oben erwähnt betrifft die vorliegende Erfindung zudem eine korrespondierende Handhaltevorrichtung, im Sinne von Schlüssel/Schloss zum oben erwähnten Stockgriff, insbesondere in Form eines Handschuhs oder einer Handschlaufe zur Verwendung mit einem Stockgriff wie oben beschrieben. Eine solche Handhaltevorrichtung ist dadurch gekennzeichnet, dass im Bereich zwischen Daumen und Zeigefinger eine in sich flexible aber dennoch im Raum positionsstabile schlaufen-, ring- oder ösenförmige Vorrichtung vorgesehen ist. Diesbezüglich handelt es sich also um eine Verbesserung einer Handhaltevorrichtung, wie sie bereits aus der WO 2006/066424 bekannt ist. Die hier nun neue vorgeschlagene Handhaltevorrichtung verfügt zudem über im Wesentlichen parallel zur Öffnungsachse der Vorrichtung oberhalb und/oder unterhalb der Vorrichtung vorgesehene Mittel, welche ein Verdrehen der an einer hakenartigen Vorrichtung befestigten schlaufen-, ring- oder ösenförmigen Vorrichtung um die Längsachse der hakenartigen Vorrichtung durch Formschluss bei Eingreifen in die Nut in der hakenartigen Rastvorrichtung verhindern. Erfindungsgemäß handelt es sich bei der in sich flexiblen aber dennoch im Raum positionsstabilen schlaufen-, ring- oder ösenförmige Vorrichtung um eine Schlaufe aus einem flexiblen Material, welches eine genügende Eigensteifigkeit aufweist, so dass es in einer Position im Raum zwischen Daumen und Zeigefinger stabilisiert ist, welche ein einfaches Einführen über den Haken respektive Haltedorn ermöglicht, und welche auf der anderen Seite beim Gebrauch nicht oder kaum spürbar ist. Möglich sind beispielsweise Schlaufen aus multifilem Geflecht, Kabel oder Draht, welche gegebenenfalls an der Oberfläche beschichtet sein können. Grundsätzlich eignen sich als Material für solche Schlaufen auch andere Elemente wie beispielsweise mit einem Gewebeschlauch ummantele, dehnungsarme und zugstabile Textilfasern oder Schnur- beziehungsweise seilartig geflochtene Halteelemente unter Verwendung von entsprechenden dehnungsarmen Kunststoff-Werkstoffen wie zum Beispiel Aramid Polyethylen, insbesondere hochverstrecktes UHMWPE wie z.B. Dyneema etc. Bei Verwendung von solchen Materialien für die Schlaufe eignen sich am besten Schnüre mit einer Dicke von 1-5 mm, wobei eine Dicke von 2-3 mm bevorzugt ist. Um der Schlaufe genügende Eigensteifigkeit zu verleihen, können derartige Schnüre mit Versteifungselementen versehen sein wie beispielsweise einer "Seele" aus monofilem Nylon oder eingeflochtenen Fasern aus steiferem Material wie zum Beispiel Nylon oder dünnen Metalldrähten. Es zeigt sich, dass ein Kabel einer Dicke im Bereich von 0.5-2.5mm, bevorzugt im Bereich von 1 - 2 mm besonders gut geeignet ist.

Das zum Beispiel geflochtene oder gedrehte Kabel kann mit einem anderen Material wie beispielsweise Kunststoff beschichtet sein. Alternativ ist es möglich, die Schlaufe aus einem Kunststoffmaterial, auch z.B. bandförmig, herzustellen, vorzugsweise aus einem faserverstärkten Kunststoff, geeignet ist beispielsweise Polyamid, PE, PP oder ähnliche, wobei auch kombinierte Materialien mit Schichtaufbau möglich sind, und insbesondere bevorzugt Verstärkungen mit Fasern beispielsweise aus Aramid vorgesehen werden können.

Die Schlaufe steht bevorzugtermassen zwischen 5-20 mm, insbesondere zwischen 5-10 mm über den Sattelbereich zwischen Zeigefinger und Daumen hervor. Dabei ist die Richtung der Schlaufe gewissermassen im wesentlichen die Winkelhalbierende zwischen der Richtung von Daumen und Zeigefinger.

Es ist möglich, die Schlaufe einstellbar auszugestalten, wobei diese Einstellbarkeit einerseits dafür vorgesehen ist, die Länge auf den Benutzer spezifisch einzustellen, oder aber auch, um, wenn die Schlaufe nicht benötigt wird, diese zurückzuziehen, so dass sie beim Gebrauch nicht spürbar ist. Es ist auch möglich, die Schlaufe bei Nichtgebrauch in einer dafür ebenfalls im Sattelbereich zwischen Zeigefinger und Daumen vorgesehenen kleinen Tasche, welche in der Handhaltevorrichtung vorgesehen ist, zu verstauen. Letztere Möglichkeit ist konstruktiv besonders einfach und angesichts der Eigensteifigkeit der Schlaufe lässt sich in einer solchen Tasche die Schlaufe einerseits unterbringen und bleibt andererseits im Wesentlichen ohne spezielle Massnahmen in der Tasche beim Gebrauch der Handhaltevorrichtung versorgt, wenn nicht speziell manipuliert wird.

Um eine möglichst gute Ankopplung der auf die Schlaufe wirkenden Kräfte an die Handhaltevorrichtung zu gewährleisten, kann der Draht/das Kabel der Schlaufe wenigstens teilweise in oder an der Handhaltevorrichtung Richtung Handgelenk geführt werden. Es ist auch möglich, eine Kombination mit einer einstellbaren Vorrichtung, wie sie in der DE 19751978 C2 beschrieben ist, vorzunehmen. An Stelle des in diesem Dokument genannten starren Verbindungselementes, wird einfach eine flexible Schlaufe vorgesehen. Die Schlaufe ist insbesondere bei Gebrauch des Handschuhes ohne Zusammenwirkung mit dem Stock wesentlich weniger störend.

Bevorzugtermassen ist die Handhaltevorrichtung gemäß einer ersten Ausführungsform also dadurch gekennzeichnet, dass die Schlaufe aus einer flexiblen Kunststoffschnur mit Eigensteifigkeit besteht. Die Schlaufe ist dabei an der Handhaltevorrichtung im Wesentlichen unbeweglich befestigt, die Schlaufe in sich aber beweglich ausgebildet.

Es kann sich bei der Handhaltevorrichtung wie bereits erwähnt um einen Handschuh oder aber auch um eine Handschlaufe handeln, welche über drei Öffnungen verfügt und welche an der Hand insbesondere bevorzugt unter Zuhilfenahme eines Klettverschlusses befestigt werden kann, wobei eine erste Öffnung für den Daumen vorgesehen ist, eine zweite Öffnung für die anderen Finger respektive den Handrücken, und eine dritte Öffnung der Handschlaufe für das Handgelenk. Erfindungsgemäß ist eine solche Handhaltevorrichtung nun dadurch gekennzeichnet, dass die Mittel zur formschlüssigen Wechselwirkung beim Gebrauch mit dem Stockgriff in Form einer sich entlang der Öffnungsachse erstreckenden Nut in der Handhaltevorrichtung ausgebildet sind. Diese wechselwirkt dann mit einer entsprechenden Rippe oder Vorsprüngen im respektive am Stockgriff.

Alternativ oder zusätzlich sind diese Mittel aber auch in Form einer sich entlang der Öffnungsachse erstreckenden Rippe ausgebildet sein und/oder in Form wenigstens eines auf dieser Achse angeordneten Vorsprungs. Diese wechselwirken dann mit einer entsprechenden Nut oder Vertiefung in der hakenartigen Vorrichtung des Stockgriffes. Eine weitere bevorzugte Ausführungsform ist dadurch gekennzeichnet, dass die Mittel in Form einer sich entlang der Öffnungsachse erstreckenden Rippe auf einem beim bestimmungsgemässen Gebrauch dem Stockgriff zugewandten Bereich der Handhaltevorrichtung ausgebildet sind.

Diese Rippe ist bevorzugtermassen wenigstens auf der beim bestimmungsgemässen Gebrauch oberhalb der Vorrichtung angeordneten Seite vorhanden, wobei die Rippe vorzugsweise eine Länge von 5-25 mm, insbesondere vorzugsweise im Bereich von 10-15 mm aufweist und eine Breite bevorzugt im Bereich von 0.2-0.7 cm, insbesondere bevorzugt im Bereich von 0.3-0.7 cm.

Eine solche Rippe kann gemäss einer bevorzugten Ausführungsform aus einem thermoplastischen Kunststoff und mit einer im wesentlichen rechteckförmigen oder quadratischen Querschnittsfläche ausgebildet sein, EPDM, TPU, TPE. Produktionstechnisch aber auch hinsichtlich Stabilität und Haltbarkeit besonders geeignet ist eine solche Konstruktion, wenn ein Aufsatz aus einem solchen thermoplastischen Material zur Verfügung gestellt wird, welcher einen breiten Basisbereich aufweist und auf diesem die genannte Rippe ausgebildet ist, typischerweise einstückig. Ebenfalls auf diesem Basisbereich angeordnet sein kann ein Führungszapfen, und diese ganze Einheit kann entsprechend dann auf einem textilen Material der Handschlaufe befestigt werden, sei es durch kleben und/oder durch vernähen oder beides. Auch ein Anspritzen ist möglich. Ist die Rippe oberhalb der Vorrichtung angeordnet und der Führungszapfen unterhalb, so kann zwischen diesen beiden Elementen der Basisbereich durch einen schmalen Steg gebildet sein, welcher Rippe und Führungszapfen verbindet und durch den Bereich der Vorrichtung hindurch läuft. Auch möglich ist es, dass der Führungszapfen als separate Schraube oder Niete ausgebildet ist, die durch das Schlaufenband geschraubt respektive genietet oder an der Rückseite verschweisst ist.

Alternativ kann die Rippe durch ein eingenähtes, eingeschweisstes, oder eingeklebtes Formstück zur Verfügung gestellt werden. Dieses ist dabei so eingenäht, eingeschweisst oder eingeklebt, dass es eine längliche, zwischen Daumen und Zeigefinger verlaufende und zum Handgriff hin vorstehende Rippe bildet. Mit anderen Worten kann gemäß einer weiteren bevorzugten Ausführungsform die Rippe durch einen ein längliches, sich entlang der Öffnungsachse erstreckendes, die Rippenwölbung erzeugendes Formstück einschliessenden flächigen Materialstreifen gebildet werden. Bei dieser Bauweise erstreckt sich vorzugsweise die Rippe von unterhalb der Öse bis oberhalb und durch diese hindurch. Das Formstück kann entweder über einen separaten Materialstreifen, der aufgenäht, aufgeklebt oder aufgeschweißt ist, und das Formstück umschließt, zur Verfügung gestellt werden, das Formstück kann aber auch in einer mehrschichtigen Bauweise der Handschlaufe in diesem Bereich zwischen Daumen und Zeigefinger ohne separaten zusätzlichen Materialstreifen zur Verfügung gestellt werden. Beim Materialstreifen handelt es sich vorzugsweise um einen gewobenen oder filzartigen Textilstreifen, einen Kunststoffstreifen, oder einen Lederstreifen, oder einen Streifen aus einer Kombination solcher Materialien. Typischerweise ist dabei der Materialstreifen, wenn er als separates aufgenähtes Element ausgebildet ist, länger als das Formstück und letzteres ist bevorzugtermassen mit einer vorzugsweise umlaufenden Naht, Klebung und/oder Verschweissung eingeschlossen.

Das Formstück kann dabei aus einem oder mehreren monofilen oder multifilen Schnurstücken gebildet werden, oder aus Kunststoff oder Metall. Es hat vorzugsweise einen runden, ovalen oder polygonalen Querschnitt und einen Durchmesser im Bereich von 1-6mm, vorzugsweise im Bereich von 1.5-4 mm, Das Formstück ist dabei, um zwischen Daumen und Zeigefinger beim Gebrauch nicht zu stören und sich der Form der Hand beim Gebrauch anzupassen, um seine Längsachse biegbar, bietet aber senkrecht zur Längsachse die gewünschte im wesentlichen nicht-elastische Basis für die Rippe.

Eine solche Handhaltevorrichtung kann weiterhin bevorzugtermassen dadurch gekennzeichnet sein, dass die Mittel zudem einen Führungszapfen vorzugsweise mit im wesentlichen kreisförmiger Querschnittsfläche umfassen, welcher insbesondere bevorzugt beim bestimmungsgemässen Gebrauch unterhalb der Vorrichtung angeordnet ist, und welcher eine Höhe aufweist, welche bevorzugtermassen grösser ist als die Höhe der Rippe. Auf der Höhe der Vorrichtung sind bevorzugtermassen keine Mittel angeordnet (abgesehen gegebenenfalls von einem Steg zur Verbindung von oberhalb angeordneter Rippe und unterhalb angeordneten Führungszapfen wie oben erwähnt), sondern nur beim bestimmungsgemässen Gebrauch oberhalb, sowie bevorzugtermassen zudem unterhalb. Des weiteren betrifft die vorliegende Erfindung ein Stockgriff-Set mit einem Stockgriff wie oben beschrieben und einer Handhaltevorrichtung wie oben beschrieben, dadurch gekennzeichnet, dass die Mittel am Stockgriff und die Mittel an der Handhaltevorrichtung hinsichtlich Dimensionierung aufeinander angepasst sind, so dass sie formschlüssig ineinandergreifen, wenn die Handhaltevorrichtung am Stockgriff befestigt ist.

Ein solches Stockgriff-Set ist insbesondere bevorzugt dadurch gekennzeichnet, dass die Mittel derart ausgebildet sind, dass sie bei der bestimmungsgemässen Schwenkbewegung der Handhaltevorrichtung um den Stockgriff formschlüssig oberhalb der schlaufen-, ring- oder ösenförmigen Vorrichtung in der hakenartigen Vorrichtung ineinandergreifen.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine Seitenansicht eines ersten Ausführungsbeispiels;
- Fig. 2: eine Ansicht von hinten des ersten Ausführungsbeispiels;
- Fig. 3: eine perspektivische Ansicht einer Handschlaufe;
- Fig. 4: einen vergrösserten Ausschnitt aus Figur 3;
- Fig. 5: eine perspektivische Ansicht des Kopfbereichs des Griffes gemäss erstem Ausführungsbeispielen;
- Fig. 6: einen Stockgriff nach dem ersten Ausführungsbeispiel mit befestigter Handschlaufe in unterer Position;
- Fig. 7: einen Stockgriff nach dem erstem Ausführungsbeispiel mit befestigter Handschlaufe in oberer Position;
- Fig. 8: eine Ansicht von vorn auf einen Griff nach einem zweiten Ausführungsbeispiel;
- Fig. 9: eine Schnittdarstellung des Schnittes gemäss A-A in Figur 8;
- Fig. 10: eine rückseitige Ansicht des zweiten Ausführungsbeispiels;
- Fig. 11: eine Aufsicht von oben auf den Griff des zweiten Ausführungsbeispiels;
- Fig. 12: eine Sicht von unten auf das zweite Ausführungsbeispiel; und
- Fig. 13: ein weiteres Ausführungsbeispiel einer Handschlaufe mit Führungsmitteln im Ösenbereich, wobei in a) eine perspektivische Ansicht eines Ausschnitts der Handschlaufe und in b) ein Schnitt senkrecht zur Öffnungsachse dargestellt ist.

### BESCHREIBUNG BEVORZUGTER AUSFÜHRUNGSFORMEN

In den Figuren 1-7 ist ein erstes Ausführungsbeispiel eines Stockgriffes mit einer Handschlaufe dargestellt. Der Stockgriff 1 ist hier als Nordic Walking oder Langlauf-Stockgriff ausgebildet und verfügt über eine längliche Struktur mit einem Griffkörper 3 und auf der Vorderseite 8 einen weichen Griffbereich 2, der beispielsweise aus einem weicheren Material in einem Zwei-Komponenten Spritzgussverfahren zusammen mit dem Griffkörper aus einem härteren Material hergestellt werden kann, oder aber auch in einem nachgeschalteten Fertigungsschritt in einen Vertiefung in Griffkörper 3 eingelassen werden kann. Der Griffkörper verfügt auf der Unterseite über eine Ausnehmung 5 für ein Stockrohr (in den Figuren nicht dargestellt), am unteren Ende dieses Stockrohres ist typischerweise eine Stockspitze angeordnet. Auf der Handseite 7 verfügt der Griff im Bereich des Griffkopfes, das heisst oben, über einen sich unter einem spitzen Winkel zur Griffachse erstreckenden Schlitz 13, sodass sich vom Stockgriff abgesetzt eine hakenartige Vorrichtung 14 im Form eines Haltedorns ausbildet. Die Spitze 16 dieses Haltedorns ist etwas unterhalb des höchsten Punktes des Stockgriffes angeordnet.

Im Stockgriff gibt es eine von oben zugängliche Ausnehmung in welcher ein Block um eine Drehachse 10 gefedert vorgespannt drehbar angeordnet ist, und welcher über den Betätigungsknopf 9 betätigt werden kann. Dieser Block 6 umfasst einen durch eine Öffnung zum Schlitz 13 hindurchtretende Erweiterung und bildet insbesondere einen Rückhaltnase 11. Der Feststellblock ist in der Darstellung gemäss Figur 1 durch eine Feder gegen den Haltedorn 14 verspannt, das heisst wird der Betätigungsknopf 9 nicht heruntergedrückt, so ist durch diese Federspannung die Rückhaltenase 11 auf der Innenseite an den Haltedorn 14 anliegend angepresst.

Unterhalb der Rückhaltenase 11 gibt es einen freien Bereich 15, dessen tiefster Sattelpunkt 17 die tiefste Position einer in diesen Schlitz 13 eingeschobenen Schlaufe 26 definiert. Noch etwas tiefer als dieser Sattelpunkt 17 ist auf beiden Seiten des Stockgriffes ein unterer Übergangsbereich 18 vorhanden, der den Übergang zur Aussenfläche des Griffkörpers 3 definiert.

Eine Handhaltevorrichtung, wie sie beispielsweise in den Figuren 3 und 4 dargestellt ist, kann an einem solchen Stockgriff befestigt werden, indem die Schlaufe 26 der Handhaltevorrichtung über den Haltedorn 14 hinübergeschoben wird, dann selbsteinrastend den Feststellbock gegen die Federkraft in den Stockgriff hinein verdrängt bis die Schlaufe den Bereich 15 erreicht hat, der Block in seine, in Figur 1 dargestellt Ruheposition zurückschnellt und dann dort die Schlaufe in diesem Bereich 15 gefangen ist. Typischerweise ist die Schlaufe 26 gerade so eingestellt, dass sie straff anliegend unter einer gewissen Spannung den Haltedorn 14 umgreift, wie dies beispielsweise in den Figuren 6 und 7 dargestellt ist.

Wichtig ist nun, dass auf der Handseite 7, das heisst auf der Rückseite, die insbesondere in der entsprechenden Ansicht in Figur 2 erkannt werden kann, in der Oberfläche 19 des Haltedorns eine sich entlang der Längsachse 42 des Stockgriffs respektive des Haltedorns erstreckender Richtung eine Längsnut 20 angeordnet ist, die oben, das heisst im Bereich der Spitze 16 des Haltedorns, offen ausgestaltet ist, am unteren Ende hingegen durch eine Nutbegrenzung 38 geschlossen ist. Diese Nut 20 verfügt über zwei seitliche Flanken 21, und über einen senkrecht zu diesen beiden Flanken angeordneten Nutboden 20. In einer Schnittdarstellung ist die Nut vorzugsweise ein U-Profil mit zwei parallel zueinander stehenden Flanken 21 respektive Seitenwänden der Nut, die beiden Seitenwände können aber auch leicht erweiternd gegeneinander gestellt sein, das heisst zum Nutboden leicht zusammenlaufend.

Zur Spitze 16 hin erweitert sich zur Erleichterung der Einführung der Handhaltevorrichtung diese Nut in einem oberseitigen Erweiterungsbereich 23 trompetenförmig. Auf der unteren Seite ist die Nutbegrenzung 38 abgerundet ausgebildet. Der Nutboden verläuft im Wesentlichen über die ganze Länge der Nut auf der gleichen Höhe, im Bereich des untersten Abschnittes, das heisst konkret angrenzend an die Nutbegrenzung 38, ist aber in diesem Fall eine Sackloch-ähnliche Vertiefung 24 vorgesehen, das heisst in diesem Bereich ist die Tiefe der Nut auf einer Kreisfläche etwas tiefer als im oberhalb angeordneten Bereich. Die Funktion dieser Vertiefung wird weiter unten näher erläutert werden.

In den Figuren 3 und 4 ist eine Handschlaufe zur kooperativen komplementären Wechselwirkung mit einer solchen Stockgriffkonstruktion dargestellt. Es handelt sich um eine Handschlaufe mit drei Öffnungen, einer Öffnung 32 als Einführungsöffnung für die Hand, einer Austrittsöffnung 33 für Handrücken und Finger sowie eine Öffnung 34 für den Daumen. Die Handschlaufe verfügt dabei über einen Verstellmechanismus 35, beispielsweise in Form eines durch einen Klettverschluss und durch eine Metallschlaufe geführten Textilstreifens, der zum Verstellen geöffnet und in der Länge variabel eingestellt und durch den Klettverschluss festgelegt werden kann.

Eine solche Handschlaufe 25 verfügt nun im Bereich zwischen Daumen und Zeigefinger, das heisst im entsprechenden Sattelbereich der Hand, einerseits auf der Innenseite über einen Textil- oder Lederabschnitt 36 als Schutzauflage und oberhalb von diesem über einen Textilstreifen, der mit den Bezugszeichen 31 angegeben ist. In diesen Textilstreifen eingenäht ist eine Schlaufe 26, welche, wie bereits oben beschrieben zur Befestigung der Handhaltevorrichtung am Stockgriff eingesetzt wird. Diese Schlaufe 26 ist typischerweise eine geflochtene Schlaufe aus einem hoch zugstabilen Material wie beispielsweise Dyneema, die zwar eine gewisse Flexibilität aufweist und somit zwischen Daumen und Zeigefinger nicht stört, aber dennoch eine genügenden Eigenstabilität hat, dass sie ohne dass sie in ihrer Position manipuliert werden muss, einfach über den Haltedorn 14 hinübergestülpt werden kann. Zu diesem Zweck ist diese Schlaufe auch ganz spezifisch in der optimalen Position an den Textilstreifen 31 und einen gegebenenfalls darunter angeordneten zweiten Textilstreifen angenäht.

Wichtig zur Kooperation mit dem oben bereits beschriebenen Stockgriff ist nun zusätzlich zu dieser Schlaufe ein Kunststoffaufsatz 30 vorgesehen aus einem thermoplastischen Kunststoff. Dieser ist auf die Textillage 31 aufgeklebt, angespritzt und/oder aufgenäht und verfügt auf seiner Aussenseite über eine längliche Rippe 28, welche eine Bereite aufweist, die der Breite der Nut 20 des Stockgriffes entspricht oder gerade etwas schmaler ausgebildet ist. Die Rippe verfügt zudem über eine Tiefe, die ebenfalls an die Tiefe der Nut 20 angepasst ist oder gerade etwas geringer ausgebildet ist. Die Rippe 28 ist beim bestimmungsgemässen Gebrauch oberhalb der Schlaufe 26 angeordnet und verfügt im nahen Bereich zudem optional über keilförmige Erweiterungen in Form von sägezahnförmigen Erhöhungen 37.

Auf der anderen unteren Seite der Schlaufe 26 ist ein Führungszapfen 27 angeordnet. Dieser Führungszapfen 27 verfügt über eine grössere Höhe als die Rippe 28 und ist z.B. ebenfalls aus dem thermoplastischen Material des Aufsatzes 30 gebildet, kann aber auch aus Metall wie z.B. Aluminium bestehen, und ist mit dem Bereich des Aufsatzes 30, wo die Rippe 28 angeordnet ist, über einen optionalen schmalen Steg 44 verbunden. Dieser schmale Steg verbindet also den Bereich des Führungszapfens 27 und jenem der Rippe 28 und läuft durch die Schlaufe 26 hindurch. Dieser Steg ermöglicht es, die Mittel zum formschlüssigen Führen der Handhaltevorrichtung an der Stockgriffkonstruktion einstückig auszubilden, was sowohl hinsichtlich Stabilität aber auch hinsichtlich Produktionsvorgängen vorteilhaft ist.

Aus den Figuren 6 und 7 sind und die Vorteile von Rippe 28 und Zapfen 27 ersichtlich. In Figur 6 ist die untere Position der Handhaltevorrichtung am Stockgriff ersichtlich ungefähr in jener Position, wenn die Hand den Stockgriff umgreift. In dieser Position ist der Führungszapfen 27 im tiefen Eingriff mit der Nut 20 im Stockgriff, und greift insbesondere in die spezifisch dafür vorgesehene Vertiefung 24 ein. Zudem greift oberhalb der Schlaufe 26 die Rippe 28 und dort in die Nut 20 ein. So wird in der unteren Position der Handschlaufe so wie in Figur 6 dargestellt sichergestellt, dass sich die Schlaufe 26 nicht um den Haltedorn 14 verdrehen kann.

Um nun aber diese formschlüssige Sicherstellung der Rotationsposition der Schlaufe 26 um den Haltedorn sicher zu stellen, auch wenn der Stockgriff insbesondere bei einer sportlichen Laufbewegung abkippt, ist nun die Rippe 28 eben über eine erhebliche Länge nach oben ausgebildet und wenn die Handhaltevorrichtung relativ zum Stockriff entlang den in Figur 7 angegebenen Pfeilen für die Pendelbewegung 40/41 bewegt wird, so greift die Rippe 28 in den oberen Bereich der Nut 20 formschlüssig ein und stabilisiert nicht nur die Schlaufe 26 vor Verdrehen, sondern die gesamte Handhaltevorrichtung wird nun auch im oberen Bereich in der idealen Bewegungsposition stabilisiert. Dieser obere Bereich der Rippe 28 in seiner formschlüssigen Wechselwirkung mit der Nut 20 dient mit anderen Worten nicht nur dazu, ein Verdrehen der Schlaufe 26 um den Haltedorn auch dann noch zu gewährleisten, wenn der Führungszapfen 27 beispielsweise nicht mehr im Eingriff mit der Nut stehen sollte, sondern er dient auch dazu, eine kontrollierte Abrollposition der Handschlaufe für diese Schwenkposition über den gesamten Abrollbereich sicher zu stellen.

Ein zweites Ausführungsbeispiel ist in den Figuren 8-12 dargestellt. Gleiche Bezugszeichen bezeichnen hier gleiche Elemente wie im Rahmen des Ausführungsbeispiels in den vorigen Figuren. Das Ausführungsbeispiel ist dabei insbesondere in Figur 9 ohne den entsprechenden Feststellblock in einer zentralen Schnittdarstellung angegeben, sodass insbesondere auch die Tiefe t der Nut erkannt werden kann. Bei diesem Ausführungsbeispiel gibt es keine Vertiefung 24 im Nutboden für einen Führungszapfen, sondern die Nut verfügt über die gesamte axiale Länge über die gleiche Tiefe des Nutbodens. In einem solchen Fall ist es entweder möglich, auf den Führungszapfen 27 ganz zu verzichten, bei der Konstruktion der Handhaltevorrichtung, es ist aber auch möglich, den Führungszapfen einfach nur mit einer gleichen Höhe wie die Rippe 28 auszugestalten. Der Führungszapfen muss dann auch keine kreisförmigen Querschnitt aufweisen, sondern kann länglich mit unterseitiger Abrundung ausgebildet sein, um optimal mit der Rundung im Bereich der Nutbegrenzung 38 abzuschliessen.

Ein weiteres Ausführungsbeispiel einer Handschlaufe mit einem Führungselement ist in Figur 13 in zwei verschiedenen Ausschnitten dargestellt: in a) in einer perspektivischen Ansicht nur auf den Bereich zwischen Zeigefinger und Daumen, und in b) in einer Schnittdarstellung senkrecht zur Öffnungsachse 43 im Bereich der Öse 26. Bei diesem Ausführungsbeispiel gibt es einen Aufnäher aus einem Textilmaterial, der die Rippe 28 zur Verfügung gestellt. Der Textilstreifen 45 ist auf die eine oder mehreren Textillagen 31 der Handschlaufe in diesem Bereich aufgenäht und erstreckt sich als Streifen von oberhalb der Öse bis etwas unterhalb. Der längliche Textilstreifen 45 bedeckt unter sich ein ebenfalls längliches und parallel zur Längsachse des Textilstreifens 45 angeordnetes Formstück 47 aus einem druckstabilen Material, hier einem Schnurabschnitt aus einem multifilen Aramidmaterial, welches aber vorzugsweise um seine Längsachse in gewissem Umfang biegbar ist. Dieses Formstück 47 führt dazu, dass sich der längliche Textilstreifen 45 im Bereich des Formstücks eine Rippe 28 bildend zum Handgriff hin aufwölbt. Beispielsweise geeignet für dieses Formstück ist ein Schnurabschnitt aus einem monofilen oder multifilen Material, beispielsweise Aramid wie Kevlar® oder Dyneema®. Dieses Formstück 47 wird vom Textilstreifen 45 bedeckt und eine umlaufende Naht 46 und/oder Klebung, schließt das Formstück 47 ein. Alternativ ist es möglich, ohne separaten Textilstreifen 45 bei einer mehrschichtigen Ausbildung der Handschlaufe in diesem Bereich das Formstück 47 zwischen zwei dieser Schichten anzuordnen und parallel zur Öffnungsachse 43 im geeigneten Bereich zu positionieren.

### BEZUGSZEICHENLISTE

| | | | |
|---|---|---|---|
| 1 | Stockgriff | 28 | Führungsrippe |
| 2 | weicher Griffbereich vorn | 29 | Bereich von 25 zwischen Daumen und Handfläche |
| 3 | Griffkörper | | |
| 4 | Ausnehmung in 3 | 30 | Kunststoffaufsatz |
| 5 | Hohlraum in 3 für Stockrohr | 31 | Textillage |
| 6 | Feststellblock | 32 | Einführungsöffnung von 25 |
| 7 | Handseite | 33 | Öffnung von 25 für Handrücken und Finger |
| 8 | Vorderseite | | |
| 9 | Betätigungsknopf | 34 | Öffnung von 25 für Daumen |
| 10 | Drehachse von 6 | 35 | Verstellmechanismus von 25 |
| 11 | Rückhaltenase von 6 | 36 | Schutzauflage unterhalb von 29 |
| 12 | Bohrung in 3 für 10 | | |
| 13 | Schlitz für Schlaufe | 37 | Erhöhungen auf 28 |
| 14 | Haltedorn | 38 | Nutbegrenzung |
| 15 | Bereich für befestigte Schlaufe/Öse | 39 | Nutöffnung |
| | | 40 | Pendelbewegung von Handschlaufe nach oben |
| 16 | Spitze von 14 | | |
| 17 | Sattelpunkt | 41 | Pendelbewegung von Stockgriff nach vorn |
| 18 | unterer Übergangsbereich zur Aussenfläche | | |
| | | 42 | Längsachse von 14 |
| 19 | rückseitige Fläche von 14 | 43 | Öffnungsachse von 26 |
| 20 | axiale Nut in 19 | 44 | Steg |
| 21 | Flanke von 20, Wand von 20 | 45 | Textillage von 28 |
| 22 | Boden von 20, Nutboden | 46 | Seitennaht von 45 |
| 23 | oberseitige Erweiterung von 20 | 47 | eingenähtes Formstück |
| 24 | Vertiefung im Nutboden | B | Breite von 14 |
| 25 | Handschlaufe | b | Breite von 20 |
| 26 | Schlaufe | t | Tiefe von 20 |
| 27 | Führungszapfen | | |

## Patentansprüche

1. Stockgriff (1), insbesondere für Gehstöcke, Trekkingstöcke, Alpinskistöcke, Langlaufstöcke, Nordic-Walking-Stöcke, mit einem Griffkörper (3) und mit einer hakenartigen Vorrichtung (14) zur Befestigung einer Handhaltevorrichtung (25) insbesondere in Form einer Handschlaufe oder eines Handschuhs, wobei im Bereich der hakenartigen Vorrichtung (14) verschiebliche oder verdrehbare Einrastmittel (6) derart angeordnet sind, dass eine im Wesentlichen von oben in die hakenartige Vorrichtung (14) eingeschobene, schlaufen-, ring- oder ösenförmige Vorrichtung (26), welche an der Handhaltevorrichtung (25) vorgesehen ist, selbsteinrastend in der hakenartigen Vorrichtung (14) fixiert wird, **dadurch gekennzeichnet, dass**
an der hakenartigen Vorrichtung (14) Mittel (20) vorgesehen sind, welche ein Verdrehen einer an der hakenartigen Vorrichtung (14) befestigten schlaufen-, ring- oder ösenförmigen Vorrichtung (26) um die Längsachse (42) der hakenartigen Vorrichtung (14) durch Formschluss verhindern, wobei die Mittel in Form einer sich entlang der Längsachse erstreckenden Nut (20) in der hakenartigen Vorrichtung (14) und/oder in Form einer sich entlang der Längsachse erstreckenden Rippe auf der hakenartigen Vorrichtung (14) ausgebildet sind.

2. Stockgriff nach Anspruch 1, **dadurch gekennzeichnet, dass** die Mittel in Form einer sich entlang der Längsachse erstreckenden Nut (20) in der hakenartigen Vorrichtung (14) ausgebildet sind, und dass die Nut (20) in der dem Griffkörper (3) abgewandten rückseitigen Oberfläche (19) der hakenartigen Vorrichtung (14) vorgesehen ist und sich von der oberseitigen Spitze (39), wo die Nut offen ausgestaltet ist, über die gesamte Länge der hakenartigen Vorrichtung (14) nach unten erstreckt, und am unteren Ende durch eine Nutbegrenzung (38) geschlossen ist, wobei vorzugsweise diese Nutbegrenzung (38) in Bezug auf den Griffkopf unterhalb jenes Bereichs (15), in welchem eine in die hakenartige Vorrichtung (14) eingeschobene, schlaufen-, ring- oder ösenförmige Vorrichtung (26) in einem Schlitz (13) zwischen der hakenartigen Vorrichtung (14) und dem Griffkopf gefangen ist, angeordnet ist.

3. Stockgriff nach Anspruch 2, **dadurch gekennzeichnet, dass** die Nut (20) über Ihre Länge eine im Wesentlichen konstante Breite (b) quer zur Längsachse (42) der hakenartigen Vorrichtung (14) aufweist und am oberen Ende vorzugsweise einen sich nach oben erweiternden Bereich (23) aufweist.

4. Stockgriff nach einem der Ansprüche 1 oder 2, **dadurch gekennzeichnet, dass** die Nut (20) im Bereich der Nutbegrenzung (38) im Nutboden (22) eine Vertiefung (24) aufweist, vorzugsweise in Form eines kreisförmigen oder polygonalen Sackloches.

5. Stockgriff nach einem der vorhergehenden Ansprüche 1-4, **dadurch gekennzeichnet, dass** die Nut als U-förmige Nut ausgebildet ist mit parallel zueinander stehenden Flanken (21) und senkrecht dazu angeordnetem Nutboden (22), wobei vorzugsweise die Tiefe (t) der Nut bis zum Nutboden (22) im Bereich von 0.5-4 mm, insbesondere bevorzugt im Bereich von 0.75-1.5 mm ist.

6. Stockgriff nach einem der vorhergehenden Ansprüche 1-4, **dadurch gekennzeichnet, dass** die Breite (b) der Nut (20) im Bereich von 0.1 - 0.75 mal der Breite (B) der hakenartigen Vorrichtung (14) auf deren halber Höhe zwischen Spitze (16) und Bereich (15) für in die hakenartige Vorrichtung (14) eingeschobene, schlaufen-, ring- oder ösenförmige Vorrichtung (26), wobei vorzugsweise die Breite (b) 0.25-0.5 mal dieser Breite (B) der hakenartigen Vorrichtung (14) entspricht, und wobei insbesondere bevorzugt die Breite (b) im Bereich von 0.2-0.7 cm, insbesondere bevorzugt im Bereich von 0.3-0.7 cm liegt.

7. Stockgriff nach einem der vorhergehenden Ansprüche 1-4, **dadurch gekennzeichnet, dass** die Länge der hakenartigen Vorrichtung (14) gemessen von deren dem Griffkopf zugewandten Spitze (16) bis zum Bereich (15), in welchem eine in die hakenartige Vorrichtung (14) eingeschobene, schlaufen-, ring- oder ösenförmige Vorrichtung (26) in einem Schlitz (13) zwischen der hakenartigen Vorrichtung (14) und dem Griffkopf gefangen ist, im Bereich von 2-4.5 cm, insbesondere bevorzugt im Bereich von 3-4 cm liegt, und/oder dass die Breite (B) der hakenartigen Vorrichtung (14) im Bereich von 1-1.5 cm liegt, und sich zur Spitze (16) über eine Länge von 1.5-2 cm in gerundeter Form verjüngt, wobei vorzugsweise die Querschnittsfläche der hakenartigen Vorrichtung (14) oval oder linsenförmig ausgebildet ist mit der langen Achse quer zum Stockgriff und zur bestimmungsgemässen Laufrichtung, wobei die kurze Achse ausser im spitzenseitigen Verjüngungsbereich eine Länge im Bereich von 0.3-1.5 cm, vorzugsweise im Bereich von 0.5-1 cm aufweist.

8. Handhaltevorrichtung, insbesondere in Form eines Handschuhs oder einer Handschlaufe (25) zur Verwendung mit einem Stockgriff nach einem der vorhergehenden Ansprüche, **dadurch gekennzeichnet, dass** im Bereich zwischen Daumen und Zeigefinger eine in sich flexible aber dennoch im Raum positionsstabile schlaufen-, ring- oder ösenförmige Vorrichtung (26) vorgesehen ist, und im Wesentlichen parallel zur Öffnungsachse (43) der Vorrichtung (26) oberhalb und/oder unterhalb der Vorrichtung (26) Mittel (27, 28, 30, 37) vorgesehen sind, welche ein Verdrehen der an einer hakenartigen Vorrichtung (14) befestigten schlaufen-, ring- oder ösenförmigen Vorrichtung (26) um die Längsachse (42) der hakenartigen Vorrichtung (14) durch Formschluss verhindern, wobei die Mittel in Form einer sich entlang der Öffnungsachse (43) erstreckenden Nut in der Handhaltevorrichtung und/oder in Form einer sich entlang der Öffnungsachse (43) erstreckenden Rippe (28, 37) und/oder wenigstens einen auf dieser Achse angeordneten Vorsprung (27) ausgebildet sind.

9. Handhaltevorrichtung nach Anspruch 8, **dadurch gekennzeichnet, dass** die Mittel in Form einer sich entlang der Öffnungsachse (43) erstreckenden Rippe (28, 37) auf einem beim bestimmungsgemässen Gebrauch dem Stockgriff zugewandten Bereich (30) der Handhaltevorrichtung ausgebildet sind, bevorzugtermassen wenigstens auf der beim bestimmungsgemässen Gebrauch oberhalb der Vorrichtung (26) angeordneten Seite, wobei die Rippe (28, 37) vorzugsweise eine Länge von 5-25 mm, insbesondere vorzugsweise im Bereich von 10-15 mm aufweist und eine Breite bevorzugt im Bereich von 0.2-0.7cm, insbesondere bevorzugt im Bereich von 0.3-0.7 cm, wobei insbesondere bevorzugtermassen die Rippe (28) aus einem thermoplastischen Kunststoff und mit einer im wesentlichen rechteckförmigen oder quadratischen Querschnittsfläche ausgebildet ist, oder die Rippe (28) durch einen ein längliches, sich entlang der Öffnungsachse (43) erstreckendes Formstück (47), vorzugsweise aus einem monofilen oder multifilen Schnurstück oder aus Kunststoff oder Metall, vorzugsweise mit einem runden Querschnitt und einem Durchmesser im Bereich von 1-6mm, einschliessenden flächigen Materialstreifen (45), vorzugsweise Textilstreifen gebildet wird, wobei vorzugsweise der Materialstreifen (45) länger ist als das Formstück (47) und letzteres mit einer vorzugsweise umlaufenden Naht und oder Verschweissung einschliesst.

10. Handhaltevorrichtung nach einem der Ansprüche 8-9, **dadurch gekennzeichnet, dass** die Mittel zudem einen Führungszapfen (27) vorzugsweise mit im wesentlichen kreisförmiger Querschnittsfläche umfassen, welcher Führungszapfen (27) beim bestimmungsgemässen Gebrauch unterhalb der Vorrichtung (26) angeordnet ist, und welcher eine Höhe aufweist, welche bevorzugtermassen grösser ist als die Höhe der Rippe (28).

11. Handhaltevorrichtung nach einem der Ansprüche 8-10, **dadurch gekennzeichnet, dass** auf der Höhe der Vorrichtung (26) keine Mittel angeordnet sind, sondern nur beim bestimmungsgemässen Gebrauch oberhalb, sowie bevorzugtermassen zudem unterhalb.

12. Stockgriff-Set mit einem Stockgriff nach einem der Ansprüche 1-7 und einer Handhaltevorrichtung nach einem der Ansprüche 8-11, **dadurch gekennzeichnet, dass** die Mittel (20) am Stockgriff und die Mittel (27, 28, 30, 37) an der Handhaltevorrichtung hinsichtlich Dimensionierung aufeinander angepasst sind so dass sie formschlüssig ineinandergreifen, wenn die Handhaltevorrichtung am Stockgriff befestigt ist.

13. Stockgriff-Set nach Anspruch 12, **dadurch gekennzeichnet, dass** die Mittel (20, 27, 28, 30, 37) derart ausgebildet sind, dass sie bei der bestimmungsgemässen Schwenkbewegung (40, 41) der Handhaltevorrichtung um den Stockgriff formschlüssig oberhalb der schlaufen-, ring- oder ösenförmigen Vorrichtung (26) in der hakenartigen Vorrichtung (14) ineinandergreifen.

## Claims

1. A pole grip (1), in particular for walking sticks, trekking poles, alpine ski poles, cross-country ski poles and Nordic walking poles comprising a grip body (3) and comprising a hook-like device (14) for fastening a hand-retaining device (25), in particular in the form of a hand loop or a glove, wherein displaceable or twistable latching means (6) are arranged in the area of the hook-like device (14) in such a manner that a loop-shaped, ring-shaped or eyelet-shaped device (26) inserted into the hook-like device (14) substantially from above, which is provided on the hand-retaining device (25), is fixed in the hook-like device (14) in a self-latching manner, **characterized in that** means (20) are provided on the hook-like device (14) which prevent any twisting of a loop-shaped, ring-shaped or eyelet-shaped device (26) fastened on the hook-like device (14) about the longitudinal axis (42) of the hook-like device (14) by means of form closure, wherein the means are configured in the form of a groove (20) in the hook-like device (14) extending along the longitudinal axis and/or in the form of a rib on the hook-like device (14) extending along the longitudinal axis.

2. The pole grip according to claim 1, **characterized in that** the means are configured in the form of a groove (20) in the hook-like device (14) extending along the longitudinal axis and that the groove (20) is provided in the rear surface (19) of the hook-like device (14) facing away from the grip body (3) and extends from the upper-side tip (39), wherein the groove is configured to be open, downwards over the entire length of the hook-like device (14) and is closed at the lower end by a groove boundary (38), wherein this groove boundary (38) is preferably disposed in relation to the grip head below that region (15) in which a loop-shaped, ring-shaped or eyelet-shaped device (26) inserted into the hook-like device (14) is captured in a slot (13) between the hook-like device (14) and the grip head.

3. The pole grip according to claim 2, **characterized in that** the groove (20) over its length has a substantially constant width (b) transverse to the longitudinal axis (42) of the hook-like device (14) and at the upper end preferably has a region (23) which expands upwards.

4. The pole grip according to any one of claims 1 or 2, **characterized in that** the groove (20) has a recess (24), preferably in the form of a circular or polygonal blind hole, in the region of the groove boundary (38) in the groove base (22).

5. The pole grip according to any one of the preceding claims 1-4, **characterized in that** the groove is configured as a U-shaped groove with flanks (21) standing parallel to one another and groove base (22) disposed perpendicular thereto, wherein preferably the depth (t) of the groove as far as the groove base (22) is in the region of 0.5-4 mm, in particular preferably in the range of 0.75-1.5 mm.

6. The pole grip according to any one of the preceding claims 1-4, **characterized in that** the width (b) of the groove (20) is in the range of 0.1-0.75 times the width (B) of the hook-like device (14) at half height between tip (16) and region (15) for loop-shaped, ring-shaped or eyelet-shaped device (26) inserted in the hook-like device (14), wherein preferably the width (b) corresponds to 0.25-0.5 times this width (B) of the hook-like device (14) and wherein particularly preferably the width (b) lies in the range of 0.2-0.7 cm, particularly preferably in the range of 0.3-0.7 cm.

7. The pole grip according to any one of the preceding claims 1-4, **characterized in that** the length of the hook-like device (14) measured from the tip (16) thereof facing the grip head as far as the region (15) in which a loop-shaped, ring-shaped or eyelet-shaped device (26) inserted in the hook-like device (14) is captured in a slot (13) between the hook-like device (14) and the grip head is in the range of 2-4.5 cm, particularly preferably in the range of 3-4 cm and/or that the width (B) of the hook-like device (14) lies in the range of 1-1.5 cm and tapers towards the tip (16) over a length of 1.5-2 cm in rounded form, wherein preferably the cross-sectional surface of the hook-like device (14) is configured to be oval or lens-shaped with the long axis transverse to the pole grip and to the prescribed running direction, wherein the short axis except in the tip-side tapering region has a length in the range of 0.3-1.5 cm, preferably in the range of 0.5-1 cm.

8. Hand-retaining device, in particular in the form of a glove or a hand loop (25) for use with a pole grip according to any one of the preceding claims, **characterized in that** in the region between thumb and forefinger, a loop-shaped, ring-shaped or eyelet-shaped device (26) which is inherently flexible but nevertheless positionally stable in space is provided and means (27, 28, 30, 37) are provided substantially parallel to the opening axis (43) of the device (26) above and/or below the device (26), which means prevent any twisting of the loop-shaped, ring-shaped or eyelet-shaped device (26) fastened on the hook-like device (14) about the longitudinal axis (42) of the hook-like device (14) by means of form closure, wherein the means are configured in the form of a groove extending along the opening axis (43) in the hand-retaining device and/or in the form of a rib (28, 37) extending along the opening axis (43) and/or at least a projection (27) disposed on this axis.

9. The hand-retaining device according to claim 8, **characterized in that** the means are configured in the form of a rib (28, 37) extending along the opening axis (43) on a region (30) of the hand-retaining device facing the pole grip when used as prescribed, preferably on the side disposed above the device (26) when used as prescribed, wherein the rib (28, 37) preferably has a length of 5-25 mm, particularly preferably in the range of 10-15 mm and a width preferably in the range of 0.2-0.7 cm, particularly preferably in the range of 0.3-0.7 cm, wherein particularly preferably the rib (28) is formed from a thermoplastic material and with a substantially rectangular or square cross-sectional area or the rib (28) is formed by an elongated shaped piece (47) extending along the opening axis (43), preferably from a monofilament or multifilament piece of cord or from plastic or metal, preferably having a round cross-section and a diameter in the range of 1-6 mm, including flat material strip (45), preferably textile strip, wherein preferably the material strip (45) is longer than the shaped piece (47) and encloses the latter with a preferably circumferential seam and/or weld.

10. The hand-retaining device according to any one of claims 8-9, **characterized in that** the means additionally comprise a guide pin (27) preferably having a substantially circular cross-sectional area, which guide pin (27) is disposed below the device when used as prescribed and which has a height which is preferably greater than the height of the rib (28).

11. The hand-retaining device according to any one of claims 8-10, **characterized in that** no means are provided at the height of the device (26) but only when used as prescribed above and preferably additionally below.

12. Pole grip set comprising a pole grip according to any one of claims 1-7 and a hand-retaining device according to any one of claims 8-11, **characterized in that** the means (20) on the pole grip and the means (27, 28, 30, 37) on the hand-retaining device are matched to one another in regard to dimensioning so they positively intermesh when the hand-retaining device is fastened on the pole grip.

13. The pole grip set according to claim 12, **characterized in that** the means (20, 27, 28, 30, 37) are configured in such a manner that during the prescribed pivoting movement (40, 41) of the hand-retaining device about the pole grip they intermesh positively above the loop-shaped, ring-shaped or eyelet-shaped device (26) in the hook-like device (14).

## Revendications

1. Poignée de bâton (1), en particulier pour des cannes, des bâtons de randonnée, des bâtons de ski alpin, des bâtons de ski de fond, des bâtons de marche nordique, avec un corps de poignée (3) et avec un dispositif de type crochet (14) pour la fixation d'un dispositif de pose de la main (25), en particulier sous la forme d'une dragonne ou d'un gant, dans laquelle des moyens d'encliquetage coulissants ou tournants (6) sont disposés dans la région du dispositif de type crochet (14), de telle manière qu'un dispositif en forme de boucle, d'anneau ou d'oeillet (26) introduit essentiellement par le haut dans le dispositif de type crochet (14), qui est prévu sur le dispositif de pose de la main (25), soit fixé par encliquetage automatique dans le dispositif de type crochet (14), **caractérisée en ce qu'**il est prévu sur le dispositif de type crochet (14) des moyens (20), qui empêchent par emboîtement une rotation d'un dispositif en forme de boucle, d'anneau ou d'oeillet (26) fixé au dispositif de type crochet (14) autour de l'axe longitudinal (42) du dispositif de type crochet (14), dans laquelle les moyens sont réalisés sous la forme d'une rainure (20) s'étendant le long de l'axe longitudinal dans le dispositif de type crochet (14) et/ou sous la forme d'une nervure s'étendant le long de l'axe longitudinal sur le dispositif de type crochet (14).

2. Poignée de bâton selon la revendication 1, **caractérisée en ce que** les moyens sont réalisés sous la forme d'une rainure (20) s'étendant le long de l'axe longitudinal dans le dispositif de type crochet (14), et **en ce que** la rainure (20) est prévue dans la surface arrière (19) du dispositif de type crochet (14) détournée du corps de poignée (3) et s'étend vers le bas à partir de la pointe supérieure (39), où la rainure est de forme ouverte, sur toute la longueur du dispositif de type crochet (14), et est fermée à l'extrémité inférieure par une fin de rainure (38), dans laquelle de préférence cette fin de rainure (38) est disposée, par rapport à la tête de poignée, en dessous de la région (15), dans laquelle un dispositif en forme de boucle, d'anneau ou d'oeillet (26) introduit dans le dispositif de type crochet (14) est pris entre le dispositif de type crochet (14) et la tête de poignée.

3. Poignée de bâton selon la revendication 2, **caractérisée en ce que** la rainure (20) présente sur sa longueur une largeur essentiellement constante (b) transversalement à l'axe longitudinal (42) du dispositif de type crochet (14) et présente à l'extrémité supérieure de préférence une région s'élargissant vers le haut (23).

4. Poignée de bâton selon une des revendications 1 ou 2, **caractérisée en ce que** la rainure (20) présente dans la région de la fin de rainure (38) dans le fond de rainure (22) un creux (24), de préférence en forme de trou borgne circulaire ou polygonal.

5. Poignée de bâton selon l'une quelconque des revendications 1 à 4, **caractérisée en ce que** la rainure est une rainure en forme de U avec des flancs (21) disposés parallèlement l'un à l'autre et un fond de rainure (22) disposé perpendiculairement à ceux-ci, dans laquelle la profondeur (t) de la rainure jusqu'au fond de rainure (22) se situe de préférence dans la gamme de 0,5 à 4 mm, de préférence encore dans la gamme de 0,75 à 1,5 mm.

6. Poignée de bâton selon l'une quelconque des revendications 1 à 4, **caractérisée en ce que** la largeur (b) de la rainure (20) se situe dans la gamme de 0, 1 à 0,75 fois la largeur (B) du dispositif de type crochet (14) sur la moitié de sa hauteur entre la pointe (16) et la région (15) pour le dispositif en forme de boucle, d'anneau ou d'oeillet (26) introduit dans le dispositif de type crochet (14), dans laquelle de préférence la largeur (b) correspond à 0,25 à 0,5 fois cette largeur (B) du dispositif de type crochet (14), et dans laquelle de préférence encore la largeur (b) se situe dans la gamme de 0,2 à 0,7 cm, de préférence encore dans la gamme de 0,3 à 0,7 cm.

7. Poignée de bâton selon l'une quelconque des revendications 1 à 4, **caractérisée en ce que** la longueur du dispositif de type crochet (14), mesurée de sa pointe (16) tournée vers la tête de poignée jusqu'à la région (15), dans laquelle un dispositif en forme de boucle, d'anneau ou d'oeillet (26) introduit dans le dispositif de type crochet (14) est pris dans une fente (13) entre le dispositif de type crochet (14) et la tête de poignée, se situe dans la plage de 2 à 4,5 cm, de préférence encore dans la gamme de 3 à 4 cm, et/ou **en ce que** la largeur (B) du dispositif de type crochet (14) se situe dans la gamme de 1 à 1,5 cm, et diminue vers la pointe (16) sous forme arrondie sur une longueur de 1,5 à 2 cm, dans laquelle la surface de la section transversale du dispositif de type crochet (14) est de préférence ovale ou en forme de lentille avec le grand axe transversal à la poignée de bâton et à la direction de marche normale, dans laquelle le petit axe présente, sauf dans la région rétrécie vers la pointe, une longueur dans la gamme de 0,3 à 1,5 cm, de préférence dans la gamme de 0,5 à 1 cm.

8. Dispositif de pose de la main, en particulier sous la forme d'un gant ou d'une dragonne (25) à utiliser avec une poignée de bâton selon l'une quelconque des revendications précédentes, **caractérisé en ce qu'**il est prévu dans la région comprise entre le pouce et l'index un dispositif en forme de boucle, d'anneau ou d'oeillet (26) de nature flexible mais cependant de position stable dans l'espace, et il est prévu de façon essentiellement parallèle à l'axe d'ouverture (43) du dispositif (26), au-dessus et/ou en dessous du dispositif (26), des moyens (27, 28, 30, 37) qui empêchent par emboîtement une rotation du dispositif en forme de boucle, d'anneau ou d'oeillet (26) autour de l'axe longitudinal (42) du dispositif de type crochet (14), dans lequel les moyens sont réalisés sous la forme d'une rainure s'étendant le long de l'axe d'ouverture (43) dans le dispositif de pose de la main et/ou sous la forme d'une nervure (28, 37) s'étendant le long de l'axe d'ouverture (43) et/ou d'au moins une saillie (27) disposée sur cet axe.

9. Dispositif de pose de la main selon la revendication 8, **caractérisé en ce que** les moyens sont réalisés sous la forme d'une nervure (28, 37) s'étendant le long de l'axe d'ouverture (43) sur une région (30) du dispositif de pose de la main tournée vers la poignée de bâton lors de l'utilisation normale, de préférence au moins sur le côté disposé au-dessus du dispositif (26) lors de l'utilisation normale, dans lequel la nervure (28, 37) présente de préférence une longueur de 5 à 25 mm, de préférence encore dans la gamme de 10 à 15 mm, et une largeur de préférence dans la gamme de 0,2 à 0,7 cm, de préférence encore dans la gamme de 0,3 à 0,7 cm, dans lequel de préférence encore la nervure (28) est réalisée en une matière plastique thermoplastique et avec une surface de section transversale essentiellement rectangulaire ou carrée, ou la nervure (28) est formée par une bande de matériau plate (45), de préférence une bande textile, entourant une pièce moulée allongée (47) s'étendant le long de l'axe d'ouverture (43), de préférence en un cordon monofilaire ou multifilaire ou en matière plastique ou en métal, de préférence avec une section transversale ronde et un diamètre dans la gamme de 1 à 6 mm, dans lequel de préférence la bande de matériau (45) est plus longue que la pièce moulée (47) et entoure celle-ci avec une couture et/ou une soudure de préférence périphérique.

10. Dispositif de pose de la main selon une des revendications 8 ou 9, **caractérisé en ce que** les moyens comprennent en outre un plot de guidage (27) ayant de préférence une surface de section transversale essentiellement circulaire, plot de guidage (27) qui en utilisation normale est disposé en dessous du dispositif (26), et qui présente une hauteur, qui est de préférence plus grande que la hauteur de la nervure (28) .

11. Dispositif de pose de la main selon une des revendications 8 à 10, **caractérisé en ce qu'**aucun moyen n'est disposé sur la hauteur du dispositif (26), mais uniquement au-dessus, ainsi que de préférence aussi en dessous, en position d'utilisation normale.

12. Ensemble de poignée de bâton avec une poignée de bâton selon l'une quelconque des revendications 1 à 7 et un dispositif de pose de la main selon l'une quelconque des revendications 8 à 11, **caractérisé en ce que** les moyens (20) sur la poignée de bâton et les moyens (27, 28, 30, 37) sur le dispositif de pose de la main sont adaptés les uns aux autres en ce qui concerne leur dimensionnement de telle manière qu'ils s'engagent les uns dans les autres par emboîtement, lorsque le dispositif de pose de la main est fixé à la poignée de bâton.

13. Ensemble de poignée de bâton selon la revendication 12, **caractérisé en ce que** les moyens (20, 27, 28, 30, 37) sont réalisés de telle manière que, lors du mouvement pivotant normal (40, 41) du dispositif de pose de la main autour de la poignée de bâton, ils s'engagent mutuellement par emboîtement dans le dispositif de type crochet (14) au-dessus du dispositif en forme de boucle, d'anneau ou d'oeillet (26) .
